# FASCICULE DE BREVET EUROPEEN

(11) **EP 1 857 186 B1**
(45) Date de publication et mention de la délivrance du brevet: **14.01.2009**
(21) Numéro de dépôt: 06356055.1
(22) Date de dépôt: 15.05.2006
(51) Int. Cl.: B05B 11/00

(54) **Pompe pour la distribution de fluide comportant un piston et une membrane**
Spender für fliessfähige Produkte mit einer Druckkolbenpumpe und einer Membrane
Fluid dispenser pump comprising a piston and a deformable wall

(43) Date de publication de la demande: 21.11.2007
(73) Titulaire: Wintek SARL, 26120 Montelier (LU)
(72) Inventeur: Lorang, Alain, 1251 Luxembourg (LU)
(74) Mandataire: Maureau, Philippe

(56) Documents cités:
- EP-A- 1 629 900
- EP-A1- 0 733 559
- WO-A-20/06031110
- US-A1- 2003 168 475
- PATENT ABSTRACTS OF JAPAN vol. 2002, no. 07, 3 juillet 2002 (2002-07-03) & JP 2002 086030 A (CANYON CORP), 26 mars 2002 (2002-03-26)

## Description

L'invention concerne une pompe pour la distribution de fluide contenu dans un flacon, notamment pour la distribution de produit cosmétique ainsi qu'un flacon pour fluide.

Un exemple de pompe classiquement utilisée est décrit dans le brevet EP 0 806 249. Une telle pompe comporte un cylindre de pompe s'étendant à travers un corps de pompe, un dispositif de fixation du corps à un réservoir, un tube plongeur et un premier clapet unidirectionnel disposé entre le tube plongeur et le cylindre de pompe. Cette pompe comporte en outre un piston monté déplaçable dans le cylindre de pompe et relié à une tige creuse formant un canal de passage du fluide et supportant une tête de distribution. Un ressort métallique est placé dans le cylindre de pompe et sollicite le piston vers le haut du cylindre. Un second clapet unidirectionnel formé par la tige et le piston est également disposé dans le passage du fluide, entre le cylindre de pompe et le canal formé par la tige.

Une telle pompe, outre son importante complexité, nécessite la présence d'air dans le réservoir sur lequel elle est montée afin d'éviter la création d'une dépression trop importante dans celui-ci, ce qui rendrait difficile l'utilisation de la pompe. Certains produits étant facilement oxydables, ceux-ci se dégradent rapidement en présence d'air.

En outre, l'utilisation de ce type de pompe ne permet pas de pouvoir récupérer la quasi-totalité du fluide contenu dans le réservoir du flacon. En effet, l'utilisation d'un tube plongeur permet uniquement de récupérer le fluide présent au fond du réservoir et à proximité de l'embouchure inférieure du tube.

EP 0 733 559 décrit une pompe selon le préambule de la revendication 1.

Afin de résoudre le problème de la présence d'air et de la récupération de la quasi-totalité du fluide contenu dans le réservoir, il est connu d'utiliser un flacon comportant un piston monté déplaçable dans un réservoir cylindrique, le piston séparant le réservoir en deux chambres. Le mouvement du piston est actionné par la dépression crée par la pompe dans la chambre supérieure du réservoir.

Toutefois, de tels flacons restent équipés de pompes présentant une grande complexité et dont l'assemblage est difficile a réaliser.

L'invention vise donc à remédier à ces inconvénients en proposant une pompe peu complexe, dont l'assemblage peut être réalisé simplement et qui peut être utilisée pour équiper un flacon permettant ou non la présence d'air dans le réservoir de fluide et capable de distribuer la quasi-totalité du fluide contenu dans le réservoir.

A cet effet, l'invention concerne une pompe pour la distribution de fluide contenu dans un flacon selon la revendication 1.

Le déplacement du support de poussoir dans le sens d'éloignement du couvercle permet d'augmenter le volume de la chambre d'aspiration de manière à réaliser, par l'intermédiaire des clapets anti-retour, une dépression au niveau du réservoir du flacon, cette dépression entraînant l'aspiration du fluide. Le déplacement du support de poussoir dans le sens de rapprochement du couvercle permet ensuite de diminuer le volume de la chambre d'aspiration de manière à éjecter le fluide hors de celle-ci par le second orifice d'extraction.

Selon une caractéristique de l'invention, l'élément ressort est réalisé en matière synthétique et vient de moulage avec le couvercle.

Ceci permet de diminuer encore le nombre de pièces nécessaires à la réalisation de la pompe. En outre, l'utilisation d'un matériau synthétique permet de faciliter le recyclage de l'ensemble. De plus, l'utilisation d'un élément ressort en matière synthétique permet d'éviter toute réaction lors du contact avec le fluide, de manière à préserver ce dernier. On évite ainsi par exemple de réaliser l'oxydation de l'élément ressort dans le cas d'un ressort métallique.

Préférentiellement, l'élément ressort est constitué de deux branches en forme d'hélice, décalées l'une par rapport à l'autre, une première extrémité des branches étant solidaire du couvercle, et l'autre extrémité étant solidaire d'un anneau.

Avantageusement, le couvercle comporte une partie tubulaire centrale, le support de poussoir comportant une partie tubulaire destinée à venir coulisser sur la partie tubulaire centrale du couvercle, de manière à délimiter la chambre d'aspiration.

Selon une caractéristique de l'invention, le couvercle comporte une jupe annulaire, extérieure à la partie tubulaire centrale, et délimitant avec celle-ci une rainure annulaire, le support de poussoir comportant une jupe flexible destinée à venir recouvrir la rainure annulaire.

Un espace collecteur de fluide étanche est ainsi formé afin de recueillir le fluide pouvant s'échapper hors de la chambre d'aspiration, entre la partie tubulaire du support de poussoir et la partie tubulaire du couvercle.

En outre, la jupe flexible participe à l'effet de ressort, déjà assuré par l'élément ressort.

Selon une caractéristique supplémentaire, au moins un canal est ménagé dans la face intérieure de la partie tubulaire du support de poussoir et/ou dans la face extérieure de la partie tubulaire du couvercle.

Le canal permet de relier l'espace collecteur à la chambre d'aspiration de manière à évacuer le fluide contenu dans l'espace collecteur.

Préférentiellement, chaque clapet anti-retour comporte un joint plat recouvrant l'orifice d'extraction respectif.

Avantageusement, chaque joint plat est fixé sur un téton central à tête élargie en forme de champignon.

La forme particulière du téton permet de réaliser l'encliquetage du joint plat.

Selon une caractéristique de l'invention, le poussoir est solidaire du support de poussoir.

L'action de l'utilisateur sur le poussoir entraîne la translation du support de poussoir, permettant ainsi la distribution du fluide.

L'invention concerne en outre un flacon pour fluide, notamment pour produit cosmétique, comportant :
- un corps creux longitudinal formant réservoir pour fluide et présentant une ouverture formant un col et une ouverture d'aspiration d'air, respectivement au niveau d'une première et d'une seconde extrémité du corps,
- une pompe selon l'une des revendications 1 à 8, montée sur le col du corps,
- un piston, monté déplaçable en translation dans le corps et séparant celui-ci en deux chambres formées respectivement entre le piston et la première extrémité et entre le piston et la seconde extrémité.

L'action de la pompe définie précédemment permet alors d'extraire le liquide contenu dans le corps creux, plus précisément dans la chambre située entre le piston et la première extrémité sur laquelle est montée la pompe. La dépression crée dans cette chambre et l'ouverture d'aspiration d'air ménagée dans le corps entraînent la translation du piston dans le corps creux, en direction de la première extrémité.

De toute façon, l'invention sera bien comprise à l'aide de la description qui suit, en référence au dessin schématique annexé représentant, à titre d'exemple non limitatif, une forme d'exécution de cette pompe et de ce flacon.
Figure 1 est une vue en coupe longitudinale éclatée d'un flacon selon l'invention comportant une pompe de distribution de fluide ;
Figure 2 est une vue en coupe longitudinale du flacon assemblé, le flacon étant rempli de fluide;
Figures 3 à 5 sont des vues correspondant à la figure 2 et représentant plusieurs étapes de pompage du fluide ;
Figure 6 est une vue correspondant à la figure 2, l'ensemble du fluide ayant été pompé ;
Figure 7 est vue en perspective de dessus du support de poussoir ;
Figure 8 est une vue en perspective de dessous du support de poussoir ;
Figure 9 est une vue en perspective de dessus du couvercle.

La figure 1 représente une vue éclatée d'un flacon 1 pour produit cosmétique comportant, en partie inférieure, un corps creux 2 cylindrique réalisé en matière synthétique, par exemple par injection. Le corps forme le réservoir de produit cosmétique et présente une ouverture 4 à une première extrémité 3. Le corps comporte en outre une ouverture d'aspiration d'air 5 au niveau de la paroi en bout 6 de la seconde extrémité 7, l'ouverture étant décalée latéralement par rapport à l'axe longitudinal X-X du corps.

La première extrémité 3 présente une zone 8 d'épaisseur plus faible que celle du reste de la paroi latérale 9 du corps, et comporte un bourrelet annulaire d'encliquetage 10 disposé sur l'extérieur.

Le flacon comporte en outre une pompe de distribution montée sur le col 8 ainsi qu'un piston 11 en matière synthétique, monté déplaçable en translation dans le corps 2 et séparant celui-ci en deux chambres 12, 13 formées respectivement entre le piston 11 et la première extrémité 3 et entre le piston 11 et la seconde extrémité 7.

La chambre 12 formée entre le piston 11 et la première extrémité 3 du corps 2 constitue le réservoir de fluide.

Le piston 11 est formé par une partie centrale 14 et par une lèvre périphérique 15 venant racler la paroi latérale interne 16 du corps. La partie centrale 14 comporte un téton 17 disposé selon l'axe longitudinal X-X du corps et faisant saillie hors de le paroi supérieure du piston, en direction du col.

La lèvre de raclage 15 et le téton 17 viennent de moulage avec la partie centrale du piston 14.

La pompe 1 de distribution de produit cosmétique comporte un couvercle 18 en matière synthétique recouvrant l'ouverture 4 du corps 2. Le couvercle 18 comporte une partie tubulaire centrale 19 de longueur correspondant sensiblement à la longueur du téton 17 du piston 11.

Le couvercle 18 comporte en outre une première jupe annulaire 20, extérieure à la partie tubulaire centrale 19, et délimitant avec celle-ci une rainure annulaire 21 dont l'ouverture est tournée vers le haut.

Le couvercle comporte également une seconde jupe annulaire 22, montée sur la première jupe annulaire 20, les première 20 et seconde 22 jupes formant une seconde rainure annulaire 23, coaxiale à la première 21 et dont l'ouverture est tournée dans le même sens.

Le couvercle comporte enfin une troisième jupe annulaire 24, montée sur la seconde 22 et formant avec cette dernière une rainure de fixation 25 du couvercle dont l'ouverture est tournée dans le sens opposé aux deux autres rainures annulaires 21, 23, c'est-à-dire tournée en direction de la seconde extrémité 7 du corps 2.

La zone 8 du corps est insérée dans la rainure de fixation 25, la profondeur de cette rainure 25 correspondant sensiblement à la hauteur de cette zone. Le diamètre extérieur du couvercle 18 correspond au diamètre externe du corps 2, assurant ainsi une continuité des surfaces externes au niveau de liaison entre le couvercle 18 et le corps 2.

Le couvercle 18 comprend en outre, au niveau de sa partie tubulaire centrale 19, un premier orifice circulaire d'extraction 26 du fluide, l'axe du premier orifice d'extraction 26 correspondant à l'axe longitudinal X-X du corps.

La pompe 1 comporte également un support de poussoir 27, destiné à être fixé au poussoir de la pompe 28. Le support de poussoir 27 est monté mobile en translation sur le couvercle 18 et délimite avec celui-ci une chambre d'aspiration cylindrique 29 du fluide issu du premier orifice d'extraction 26.

Le support de poussoir 27 comporte une partie tubulaire centrale 30 destinée à venir coulisser sur la partie tubulaire centrale 19 du couvercle 18, de manière à définir la chambre d'aspiration 29. La partie tubulaire 30 du support de poussoir 27 comporte une première extrémité ouverte 31, destinée à l'insertion de la partie tubulaire 19 du couvercle 18, et une seconde extrémité comportant une paroi en bout 32. La chambre d'aspiration est ainsi formée par la paroi latérale de l'élément tubulaire 30, la paroi en bout 32 et par l'élément tubulaire 19 du couvercle 18. Le volume de la chambre d'aspiration 29 varie alors en fonction de la position du support de poussoir 27 par rapport au couvercle 18.

La paroi en bout 32 du support de poussoir 27 comporte un second orifice d'extraction 33 du fluide.

Chacun des deux orifices d'extraction 26, 33 est équipé d'un clapet anti-retour comportant un joint plat 34, 35 recouvrant l'orifice d'extraction 26, 33 respectif, chaque joint plat étant fixé sur un téton central 36, 37 à tête élargie en forme de champignon.

Chaque téton 36, 37 est relié à l'élément correspondant, à savoir respectivement le couvercle ou le support de poussoir 27, par deux languettes latérales 38 s'étendant depuis le téton central 36, 37 vers le bord de l'orifice d'extraction 26, 33 correspondant.

Le support de poussoir 27 comporte une jupe flexible 39 destinée à venir recouvrir la première rainure annulaire 21. Pour cela, la jupe flexible est reliée d'une part au niveau de l'extrémité, tournée vers le couvercle 18, de la partie tubulaire 30 du support du poussoir 27 et, d'autre part, à la paroi externe de la première jupe annulaire 20.

La jupe flexible 39 forme une surface convexe, tournée vers le fond de la rainure 21 qu'elle recouvre, de manière à former un espace collecteur de fluide entre la surface convexe de la jupe flexible et la première rainure annulaire du couvercle.

Des cannelures en V 40 reliant l'espace collecteur à la chambre d'aspiration 29 sont ménagées dans la face intérieure de la partie tubulaire 30 du support de poussoir 27. La taille des cannelures 40 est définie de façon à permettre le passage du fluide.

La pompe 1 comporte en outre un élément ressort 41 disposé axialement entre le couvercle 18 et le support de poussoir 27 pour maintenir le support de poussoir en position écartée du couvercle. L'élément ressort 41 est réalisé en matière synthétique et vient de moulage avec le couvercle 18, plus précisément avec sa partie tubulaire centrale 19.

L'élément ressort 41 est constitué de deux branches 42 en forme d'hélice, décalées l'une par rapport à l'autre, une première extrémité des branches étant solidaire de la partie tubulaire 19 du couvercle 18, une autre extrémité étant solidaire d'un anneau 43 en appui contre la paroi en bout 32 du support de poussoir 27.

Un poussoir 28 est monté sur la partie tubulaire 30 du support de poussoir 27, au niveau de l'extrémité comportant la paroi en bout 32. Le poussoir 28 possède une forme générale de cloche, dont l'extrémité libre 44 est guidée dans la seconde rainure annulaire 23 du couvercle. Le poussoir 28 recouvre alors le support de poussoir 27 ainsi que la première rainure annulaire 21 du couvercle 18. Il comporte un canal d'extraction 45 du fluide permettant d'évacuer le fluide issu du second orifice d'extraction 33.

Un capot protecteur 46 de forme générale cylindrique recouvrant le poussoir 28 est monté par encliquetage sur le couvercle 18, plus précisément sur la deuxième jupe annulaire 22. Le diamètre extérieur du capot 46 correspond au diamètre extérieur du couvercle 18 et du corps 2 du flacon, de façon à assurer une continuité des surfaces externes du flacon.

La figure 2 représente l'ensemble du flacon 1 monté avant utilisation, c'est-à-dire rempli de fluide. Le piston 11 est alors en position basse.

Comme représenté en figure 3, la pression par l'utilisateur du poussoir 28 vers le bas, c'est-à-dire en direction du couvercle 18, permet de diminuer le volume de la chambre d'aspiration 29 et également celui de l'espace collecteur. Lors d'une première utilisation du flacon, ces deux volumes contiennent uniquement de l'air, chassé par le mouvement vers le bas du poussoir 29, comme indiqué par les flèches. Le second orifice d'extraction 33 permet l'échappement de l'air hors de la chambre d'aspiration 29, l'air étant conduit vers l'extérieur par le canal 45 ménagé dans le poussoir 28.

Après relâchement par l'utilisateur du poussoir 28, celui-ci s'écarte de sa position rapprochée du couvercle 18 par translation vers le haut, du fait de l'action de l'élément ressort 41. Cette étape représentée en figure 4 génère une augmentation du volume de la chambre d'aspiration 29 et de l'espace collecteur, tout en créant une dépression dans celle-ci.

Le clapet anti-retour 35 disposé au niveau du second orifice d'extraction 33 empêche l'insertion d'air issu de l'extérieur dans la chambre d'aspiration.

Le premier orifice d'extraction 26 et le clapet 34 correspondant permettent le passage du fluide contenu dans le corps 2 vers la chambre d'aspiration 29. Une dépression est alors crée dans la chambre 12 formant réservoir, de sorte que le piston 11 translate dans le corps 2, en direction du couvercle 18. La pression à l'intérieur de l'autre chambre 13 du corps 2, séparée par le piston 11, est égale à la pression atmosphérique, du fait de l'ouverture d'aspiration d'air 5.

Le fluide présent dans la chambre d'aspiration 29 s'écoule en partie en direction de l'espace collecteur, par l'intermédiaire des cannelures 40. La quantité de fluide présent dans l'espace collecteur a été volontairement exagérée pour des raisons de représentation.

Comme représenté en figure 5, une nouvelle pression du poussoir permet d'évacuer le fluide de l'espace collecteur vers la chambre aspiration 29, par l'intermédiaire des cannelures 40, et de la chambre d'aspiration 29, vers l'extérieur, par l'intermédiaire du second orifice d'extraction 33, du clapet 35 correspondant et du canal 45 ménagé dans le poussoir.

Le clapet anti-retour 34 disposé au niveau du premier orifice d'extraction 26 empêche le passage du fluide de la chambre d'aspiration 29 vers la chambre 12 formant réservoir.

Le relâchement du poussoir 28 permet ensuite à nouveau d'aspirer une partie du fluide contenu dans la chambre 12 formant réservoir.

La distribution du fluide s'effectue ainsi par pressions successives du poussoir 28.

La figure 6 représente un flacon vide ne pouvant plus distribuer de fluide. Les pertes de fluide sont évitées au maximum puisque le volume mort entre le piston 11 et le couvercle 18 est quasiment nul. En outre, la paroi interne 16 du corps 2 ayant été raclée par le piston 11, la perte du fluide engendrée dans le cas de l'utilisation d'une pompe avec tube plongeur est évitée. Du fait de la structure particulière du flacon 1, et en particulier de la pompe, le fluide n'est jamais en contact avec de l'air issu du milieu extérieur.

La pompe présente en outre une faible complexité, une simplicité d'assemblage et d'utilisation et peut s'adapter à tout type de flacon.

Comme il va de soi, l'invention ne se limite pas à la seule forme d'exécution de ce système, décrite ci-dessus à titre d'exemple, mais elle en embrasse au contraire toutes les variantes couvertes par les revendications ci-jointes. C'est ainsi notamment que l'élément ressort pourrait être formé séparément du couvercle, que les cannelures pourraient être remplacées par des canaux ménagés à l'intérieur de la paroi du support de poussoir, que l'élément ressort pourrait présenter une forme différente, que les clapets anti-retours pourraient être formés par un système de bille obturante contrainte par un ressort ou que le couvercle pourrait être vissé sur le corps.

## Revendications

1. Pompe pour la distribution de fluide contenu dans un flacon (1), notamment pour la distribution de produit cosmétique comportant :
un couvercle (18) en matière synthétique, destiné à fermer l'ouverture (4) d'un réservoir (2) du flacon et comprenant un premier orifice d'extraction (26) du fluide,
un support de poussoir (27), destiné à être fixé à un poussoir (28) de la pompe, monté mobile en translation sur le couvercle (18) et délimitant avec celui-ci une chambre d'aspiration (29) du fluide issu du premier orifice d'extraction (26),
le support de poussoir (27) comportant un second orifice d'extraction (33) du fluide, la pompe comportant en outre un élément ressort (41) disposé axialement entre le couvercle (18) et le support de poussoir (27) pour maintenir le support de poussoir (27) en position écartée du couvercle (18) **caractérisée en ce que**
chacun des deux orifices d'extraction (26, 33) est équipé d'un clapet anti-retour (34, 35).

2. Pompe pour la distribution de fluide selon la revendication 1, **caractérisée en ce que** l'élément ressort (41) est réalisée en matière synthétique et vient de moulage avec le couvercle (18).

3. Pompe pour la distribution de fluide selon l'une des revendications 1 et 2, **caractérisée en ce que** l'élément ressort (41) est constitué de deux branches (42) en forme d'hélice, décalées l'une par rapport à l'autre, une première extrémité des branches étant solidaire du couvercle (18), et l'autre extrémité étant solidaire d'un anneau (43).

4. Pompe pour la distribution de fluide selon l'une des revendications 1 à 3, **caractérisée en ce que** le couvercle comporte une partie tubulaire centrale (19), le support de poussoir (27) comportant une partie tubulaire (30) destinée à venir coulisser sur la partie tubulaire centrale (19) du couvercle (18), de manière à délimiter la chambre d'aspiration (29).

5. Pompe pour la distribution de fluide selon la revendication 4, **caractérisée en ce que** le couvercle (18) comporte une jupe annulaire (20), extérieure à la partie tubulaire centrale (19), et délimitant avec celle-ci une rainure annulaire (21), le support de poussoir (27) comportant une jupe flexible (39) destinée à venir recouvrir la rainure annulaire (21).

6. Pompe pour la distribution de fluide selon l'une des revendications 4 et 5, **caractérisée en ce qu'**au moins un canal (40) est ménagé dans la face intérieure de la partie tubulaire (30) du support de poussoir (27) et/ou dans la face extérieure de la partie

7. Pompe pour la distribution de fluide selon l'une des revendications 1 à 6, **caractérisée en ce que** chaque clapet anti-retour comporte un joint plat (34, 35) recouvrant l'orifice d'extraction (26, 33) respectif.

8. Pompe pour la distribution de fluide selon la revendication 7, **caractérisée en ce que** chaque joint plat (34, 35) est fixé sur un téton central (36, 37) à tête élargie en forme de champignon.

9. Pompe pour flacon de fluide selon l'une des revendications 1 à 8, **caractérisée en ce que** le poussoir (28) est solidaire du support de poussoir (27).

10. Flacon (1) pour fluide, notamment pour produit cosmétique, comportant :
- un corps creux longitudinal (2) formant réservoir pour fluide et présentant une ouverture (4) formant un col (8) et une ouverture d'aspiration d'air (5), respectivement au niveau d'une première (4) et d'une seconde (7) extrémité du corps (2),
- une pompe selon l'une des revendications 1 à 9, montée sur le col (8) du corps (2),
- un piston (11), monté déplaçable en translation dans le corps (2) et séparant celui-ci en deux chambres (12, 13) formées respectivement entre le piston (11) et la première extrémité (4) et entre le piston (11) et la seconde extrémité (2).

## Claims

1. Pump for dispensing fluid contained in a bottle (1), in particular for dispensing a cosmetic product, comprising:
a plastic cover (18) for closing the opening (4) of a reservoir (2) of the bottle and including a first fluid extraction orifice (26), and
an actuator mounting (27) to be fastened to an actuator (28) of the pump, mounted, such that it can move translationally, on the cover (18) and delimiting with the latter a suction chamber (29) for drawing the fluid through the first extraction orifice (26),
the actuator mounting (27) comprising a second fluid extraction orifice (33),
the pump further comprising a spring element (41) positioned axially between the cover (18) and the actuator mounting (27) in order to keep the actuator mounting (27) spaced apart from the lid (18),
**characterized in that** each of the two extraction orifices (26, 33) is equipped with a non-return valve (34, 35).

2. Fluid dispensing pump according to Claim 1, **characterized in that** the spring element (41) is made of plastic and is moulded as one with the cover (18).

3. Fluid dispensing pump according to either of Claims 1 and 2, **characterized in that** the spring element (41) consists of two helical arms (42) offset with respect to each other, a first end of the arms being integral with the cover (18) and the other end being integral with a ring (43).

4. Fluid dispensing pump according to one of Claims 1 to 3, **characterized in that** the cover comprises a central tubular part (19), the actuator mounting (27) comprising a tubular part (30) intended to slide over the central tubular part (19) of the cover (18) so as to delimit the suction chamber (29).

5. Fluid dispensing pump according to Claim 4, **characterized in that** the cover (18) comprises an annular skirt (20), outside the central tubular part (19) and delimiting with the latter an annular groove (21), the actuator mounting (27) comprising a flexible skirt (39) for covering the annular groove (21).

6. Fluid dispensing pump according to either of Claims 4 and 5, **characterized in that** at least one channel (40) is made in the inner surface of the tubular part (30) of the actuator mounting (27) and/or in the outer surface of the tubular part (19) of the cover (18).

7. Fluid dispensing pump according to one of Claims 1 to 6, **characterized in that** each non-return valve comprises a flat seal (34, 35) covering the respective extraction orifice (26, 33).

8. Fluid dispensing pump according to Claim 7, **characterized in that** each flat seal (34, 35) is fastened to a central stud (36, 37) having an enlarged mushroom-shaped head.

9. Pump for a bottle of fluid according to one of Claims 1 to 8, **characterized in that** the actuator (28) is integral with the actuator mounting (27).

10. Bottle (1) for fluid, in particular for a cosmetic product, comprising:
- a longitudinal hollow body (2) forming a reservoir for fluid and having an opening (4) forming a neck (8) and an air suction aperture (5) at a first end (4) and at a second end (7) of the body (2), respectively;
- a pump according to one of Claims 1 to 9 mounted on the neck (8) of the body (2); and
- a plunger (11) mounted such that it can move translationally in the body (2) and dividing the latter into two chambers (12, 13) formed respectively between the plunger (11) and the first end (4) and between the plunger (11) and the second end (7).

## Patentansprüche

1. Pumpe zur Ausgabe eines in einem Flakon (1) enthaltenen Fluids, insbesondere zur Ausgabe eines Kosmetikprodukts, die aufweist:
einen Deckel (18) aus Kunststoff, der dazu bestimmt ist, die Öffnung (4) eines Behälters (2) des Flakons zu verschließend, und eine erste Entnahmeöffnung (26) des Fluids aufweist,
einen zur Befestigung an einem Drücker (28) der Pumpe bestimmter Drückerträger (27), der translationsbeweglich auf den Deckel (18) montiert ist und mit diesem eine Ansaugkammer (29) für das aus der ersten Entnahmeöffnung (26) stammende Fluid bildet,
wobei der Drückerträger (27) eine zweite Entnahmeöffnung (33) für das Fluid aufweist,
wobei die Pumpe außerdem ein Federelement (41) aufweist, das axial zwischen dem Deckel (18) und dem Drückerträger (27) angeordnet ist, um den Drückerträger (27) in der vom Deckel (18) entfernten Stellung zu halten,
**dadurch gekennzeichnet, dass**
jede der zwei Entnahmeöffnungen (26, 33) mit einem Rückschlagventil (34, 35) ausgestattet ist.

2. Pumpe zur Fluidausgabe nach Anspruch 1, **dadurch gekennzeichnet, dass** das Federelement (41) aus Kunststoff hergestellt und mit dem Deckel (18) aus einem Stück geformt wird.

3. Pumpe zur Fluidausgabe nach einem der Ansprüche 1 und 2, **dadurch gekennzeichnet, dass** das Federelement (41) aus zwei zueinander versetzten, schraubenförmigen Armen (42) besteht, wobei ein erstes Ende der Arme fest mit dem Deckel (18) und das andere fest mit einem Ring (43) verbunden ist.

4. Pumpe zur Fluidausgabe nach einem der Ansprüche 1 bis 3, **dadurch gekennzeichnet, dass** der Deckel einen zentralen rohrförmigen Bereich (19) aufweist, während der Drückerträger (27) einen rohrförmigen Bereich (30) aufweist, der dazu bestimmt ist, auf dem zentralen rohrförmigen Bereich (19) des Deckels (18) zu gleiten, um die Ansaugkammer (29) zu begrenzen.

5. Pumpe zur Fluidausgabe nach Anspruch 4, **dadurch gekennzeichnet, dass** der Deckel (18) eine ringförmige Schürze (20) außerhalb des zentralen rohrförmigen Bereichs (19) aufweist, die mit diesem eine Ringnut (21) bildet, während der Drückerträger (27) eine elastische Schürze (39) aufweist, die dazu bestimmt ist, die Ringnut (21) zu bedecken.

6. Pumpe zur Fluidausgabe nach einem der Ansprüche 4 und 5, **dadurch gekennzeichnet, dass** mindestens ein Kanal (40) in der Innenseite des rohrförmigen Bereichs (30) des Drückerträgers (27) und/oder in der Außenseite des rohrförmigen Bereichs (19) des Deckels (18) ausgebildet ist.

7. Pumpe zur Fluidausgabe nach einem der Ansprüche 1 bis 6, **dadurch gekennzeichnet, dass** jedes Rückschlagventil eine Flachdichtung (34, 35) aufweist, die die jeweilige Entnahmeöffnung (26, 33) bedeckt.

8. Pumpe zur Fluidausgabe nach Anspruch 7, **dadurch gekennzeichnet, dass** jede Flachdichtung (34, 35) auf einem zentralen Zapfen(36, 37) mit pilzförmig verbreitertem Kopf befestigt ist.

9. Pumpe zur Fluidausgabe nach einem der Ansprüche 1 bis 8, **dadurch gekennzeichnet, dass** der Drücker (28) fest mit dem Drückerträger (27) verbunden ist.

10. Flakon (1) für ein Fluid, insbesondere für ein Kosmetikprodukt, der aufweist:
- einen einen Fluidbehälter bildenden, länglichen Hohlkörper (2), der eine einen Hals (8) bildende Öffnung (4) und eine Luftansaugöffnung (5) in Höhe eines ersten (4) bzw. eines zweiten Endes (7) des Körpers (2) aufweist,
- eine Pumpe nach einem der Ansprüche 1 bis 9, die auf den Hals (8) des Körpers (2) montiert ist,
- einen Kolben (11), der translationsverschiebbar im Körper (2) montiert ist und diesen in zwei Kammern (12, 13) teilt, die zwischen dem Kolben (11) und dem ersten Ende (4) bzw. zwischen dem Kolben (11) und dem zweiten Ende (7) gebildet werden.
